# FASCICULE DE BREVET EUROPEEN

(11) **EP 3 380 685 B1**
(45) Date de publication et mention de la délivrance du brevet: **25.03.2020**
(21) Numéro de dépôt: 16776968.6
(22) Date de dépôt: 20.04.2016
(51) Int. Cl.: E04F 13/08, H05K 7/02, H02B 1/04, H02G 3/02

(54) **STRUCTURE MODULAIRE ET PROCÉDÉ DE RÉALISATION D'UNE TELLE STRUCTURE MODULAIRE**
MODULARE STRUKTUR UND VERFAHREN ZUR HERSTELLUNG EINER DERARTIGEN STRUKTUR
MODULAR STRUCTURE AND METHOD FOR PRODUCING SUCH A MODULAR STRUCTURE

(30) Priorité: 26.03.2015 FR 1552531
(43) Date de publication de la demande: 03.10.2018
(73) Titulaire: O.PARTICIPATIONS SAS, 75007 Paris (FR)
(72) Inventeur: LAMOUREUX, Bruno, 8080 Bertrange (LU)
(74) Mandataire: Plasseraud IP
(86) Numéro de dépôt international: PCT/LU2016/000001
(87) Numéro de publication internationale: WO 2016/163865

(56) Documents cités:
- WO-A1-2005/033430
- DE-A1-102006 003 513
- DE-A1-102008 026 169

## Description

L'invention se rapporte à une structure modulaire et un procédé de réalisation d'une telle structure modulaire.

En particulier, l'invention se rapporte à une structure modulaire du type comprenant :
- une pluralité de modules présentant chacun des faces avant et arrière opposées, chaque module comportant un logement intérieur et au moins deux ouvertures latérales adaptées pour mettre en communication le logement intérieur avec un extérieur du logement intérieur,
- une pluralité de connecteurs adaptés chacun pour relier deux modules disposés de manière adjacente avec des ouvertures latérales respectives en regard l'une de l'autre, chaque connecteur comportant deux parties d'emmanchement adaptées pour être reçues respectivement dans les logements intérieurs des deux modules adjacents en s'étendant au travers des ouvertures latérales respectives des deux modules adjacents.

Les structures modulaires connues de ce type offrent à leurs utilisateurs la possibilité de réaliser des compositions de modules identiques, par exemple lumineux dans la structure modulaire décrite dans le document US 2010/0118532 A1, selon un agencement de leur choix.

Une structure selon le préambule de la revendication 1 est décrite dans le document DE 10 2008 026 169.

L'invention vise à améliorer la modularité des structures modulaires connues.

A cet effet, l'invention propose une structure modulaire telle que définie dans la revendication 1.

Ainsi, la structure modulaire selon l'invention permet à l'utilisateur de choisir non seulement l'agencement des modules mais également leurs fonctionnalités. L'agencement et les fonctionnalités peuvent ensuite être modifiés par exemple en déplaçant, retirant ou ajoutant les éléments de base les uns par rapport aux autres, ou en intervertissant ou remplaçant des éléments de façade. La modularité de la structure modulaire s'en trouve améliorée.

Le logement intérieur et les ouvertures latérales peuvent être formés dans le corps de base de l'élément de base. Cette disposition permet de monter et de changer les éléments de façade présentant des fonctionnalités différentes sur les éléments de base après que ces éléments de base ont été assemblés selon un agencement au choix de l'utilisateur.

La pluralité de connecteurs peut comprendre au moins un connecteur de transmission et la pluralité de modules comprend au moins un module de réception, chaque connecteur de transmission comprenant un organe de transmission monté sur le corps de connecteur et adapté pour transmettre au moins un flux, tel qu'un flux électrique, un flux électromagnétique, un flux de fluide ou un flux d'information, entre une source de flux et au moins l'un parmi l'un des connecteurs de transmission et l'un des modules de réception, chaque module de réception étant adapté pour recevoir et exploiter le flux.

La fonctionnalité de chaque module de réception peut alors être choisie parmi :
- une fonctionnalité d'émission, l'élément de façade du module de réception comprenant, sur la face avant, au moins l'un d'un organe de charge et d'un organe d'émission à partir d'un flux choisi parmi un flux électrique et un flux électromagnétique transmis par le connecteur de transmission,
- une fonctionnalité de distribution, l'élément de façade du module de réception comprenant, sur la face avant, un organe de distribution d'un fluide à partir d'un flux de fluide transmis par le connecteur de transmission,
- une fonctionnalité de communication, l'élément de façade du module de réception comportant, sur la face avant, une interface de communication d'information à partir d'un flux d'information transmis par le connecteur de transmission.

L'organe de transmission du connecteur de transmission et l'élément de façade du module de réception peuvent comprendre respectivement des premier et deuxième éléments de connexion adaptés pour être en communication de flux lorsque le connecteur de transmission est reçu dans le logement intérieur du module de réception.

L'élément de base du module de réception peut comprendre un élément de connexion intermédiaire monté sur le corps de base et adapté pour réaliser au moins l'une des communications de flux choisie parmi une communication de flux entre les premier et deuxième éléments de connexion du connecteur de transmission et du module de réception lorsque le connecteur de transmission est reçu dans le logement intérieur du module de réception, et une communication de flux entre les premiers éléments de connexion de deux connecteurs de transmission reçus dans le logement intérieur du module de réception.

La pluralité de modules peut comprendre au moins module d'habillage présentant une fonctionnalité d'habillage, l'élément de façade du module d'habillage comportant, sur la face avant, une surface d'habillage.

La pluralité de modules peut comprendre au moins un module support présentant une fonctionnalité de support, l'élément de façade du module support comportant des surfaces avant et arrière parallèles l'une à l'autre respectivement sur les faces avant et arrière, l'élément de façade du module support comportant en outre, sur la face avant, au moins une surface support en saillie par rapport à la surface avant.

Dans un mode de réalisation, l'élément de base de chaque module peut comporter, sur la face arrière, une surface arrière adaptée pour être en contact avec une surface verticale, l'élément de base comportant au moins un organe de fixation à la surface verticale.

Dans un autre mode de réalisation, l'élément de base de chaque module peut comporter, sur une face latérale entre les faces avant et arrière, une surface d'appui adaptée pour être en contact avec une surface horizontale.

Au moins l'un des modules peut comporter une pluralité d'éléments de base et un élément de façade multiple adapté pour être monté de manière amovible sur la pluralité d'éléments de base en recouvrant les faces avant desdits élément de base.

Les éléments de façade d'au moins deux modules peuvent présenter des fonctionnalités différentes.

Selon un deuxième aspect, l'invention concerne un procédé de réalisation d'une structure modulaire telle que définie précédemment, comprenant les étapes consistant à relier les modules disposés deux à deux de manière adjacente avec des ouvertures latérales respectives en regard, les parties d'emmanchement de chaque connecteur étant reçues respectivement dans les logements intérieurs de deux modules adjacents en s'étendant au travers des ouvertures latérales respectives des deux modules adjacents.

Lorsque le logement intérieur et les ouvertures latérales de chaque module sont formés dans le corps de base de l'élément de base, l'étape consistant à relier les modules peut comprendre :
- former une composition d'éléments de base, les éléments de base étant disposés deux à deux de manière adjacente avec des ouvertures latérales respectives en regard, les parties d'emmanchement de chaque connecteur étant reçues respectivement dans les logements intérieurs de deux éléments de base adjacents en s'étendant au travers des ouvertures latérales respectives des deux éléments de base adjacents,
- positionner la composition d'éléments de base à un emplacement souhaité,
- monter les éléments de façade sur les éléments de base.

Le procédé de réalisation peut comprendre en outre les étapes consistant à :
- retirer au moins l'un des éléments de façade de l'élément de base sur lequel ledit élément de façade est monté, et
- à monter un nouvel élément de façade présentant une fonctionnalité différente sur ledit élément de base.

D'autres objets et avantages de l'invention apparaîtront à la lecture de la description qui suit de modes de réalisation particuliers de l'invention donnés à titre d'exemple non limitatif, la description étant faite en référence aux dessins annexés dans lesquels :
- la figure 1 est une représentation en perspective d'une structure modulaire fixée sur une surface verticale selon un premier mode de réalisation de l'invention, la structure modulaire comprenant des modules reliés deux à deux par des connecteurs, les modules comprenant chacun un élément de base et un élément de façade monté de manière amovible sur l'élément de base, les éléments de façade ayant des fonctionnalités différentes,
- la figure 2 est une représentation d'une face avant de l'élément de base de l'un des modules et de l'un des connecteurs de la structure modulaire de la figure 1, l'élément de base et le connecteur comprenant des éléments de connexion sous la forme de contacts électriques pour transmettre un flux électrique,
- la figure 3 est une représentation en perspective de l'élément de base et du connecteur de la figure 2, illustrant le connecteur reçu dans un logement de l'élément de base et s'étendant au travers d'une ouverture latérale de l'élément de base, l'élément de connexion de l'élément de base étant représenté à l'écart de l'élément de base,- la figure 4 est une représentation en plan de l'élément de base et du connecteur de la figure 2, illustrant le connecteur reçu dans le logement de l'élément de base et s'étendant au travers de l'ouverture latérale de l'élément de base, l'élément de connexion de l'élément de base étant disposé dans le logement pour assurer la transmission du flux électrique,
- la figure 5 est une représentation d'éléments de façade ayant des fonctionnalités différentes pouvant être montés sur les éléments de base dans la structure modulaire de la figure 1,
- les figures 6 et 7 sont des représentations de différentes compositions obtenues à partir de la structure modulaire de la figure 1 à laquelle des modules et des connecteurs ont été ajoutés, des éléments de façade ayant été remplacés par d'autres éléments de façade présentant des fonctionnalités différentes,
- la figure 8 est une représentation en perspective d'une structure modulaire modules reposant sur une surface horizontale selon un deuxième mode de réalisation de l'invention.

Sur les figures, les mêmes références désignent des éléments identiques ou analogues.

La figure 1 représente en perspective un premier mode de réalisation d'une structure modulaire 1 comprenant plusieurs modules 2 reliés deux à deux par des connecteurs 30 pour former une composition.

Dans le premier mode de réalisation, chaque module 2 comprend sur une face arrière 4, un élément de base 5 fixé par tout moyen approprié et notamment par vissage à une surface verticale, par exemple d'un mur, d'une cloison ou d'une porte, et sur une face avant 3 opposée à la face arrière 4, un élément de façade 20 monté de manière amovible sur l'élément de base 5.

L'élément de base 5 de chaque module 2 comprend un corps de base 6 identique pour l'ensemble des éléments de base 5 des modules 2 de la structure modulaire 1. Le corps de base 6 est réalisé en tout matériau approprié pour obtenir les formes requises et peut notamment être réalisé par moulage d'une matière plastique ou composite.

Dans le mode de réalisation représenté sur les figures 1 à 4, le corps de base 6 est constitué par une plaque carrée présentant sur une face arrière 8 formant la face arrière 4 du module 2, une face avant 7 opposée à la face arrière 8 et un bord périphérique 9 entre les faces avant 7 et arrière 8. Le bord périphérique 9 comprend deux côtés droits écartés l'un de l'autre selon une première direction D1 et deux côtés droits écartés l'un de l'autre selon une deuxième direction D2.

Sur sa face arrière 8, le corps de base 6 a une surface arrière plane 10 adaptée pour être en contact avec la surface verticale.

Sur sa face avant 7, le corps de base 6 présente une surface avant 11 depuis laquelle s'étend perpendiculairement le bord périphérique 9 de manière à délimiter un logement intérieur 12. Le logement intérieur 12 débouche vers l'extérieur par des ouvertures latérales 13 ménagées dans le bord périphérique 9.

En particulier, le bord périphérique 9 est aminci au milieu de chacun des côtés droits pour former l'une des ouvertures latérales 13. A chaque coin du corps de base 6, deux portions du bord périphérique 9 s'étendant sur deux côtés droits adjacents sont prolongés vers l'intérieur du corps de base 6 par une paroi interne 14 comprenant deux portions à angle droit pour former une saillie 15 présentant un contour carré. De cette manière, le logement intérieur 12 présente une forme de croix centrée sur le corps de base 6 avec quatre ouvertures latérales 13 agencées au milieu de chacun des côtés droits du corps de base 6. Le logement intérieur 12 présente ainsi un plan transversal médian de symétrieP2, perpendiculaire à la première direction D1 et un plan longitudinal médian de symétrie P1 perpendiculaire à la deuxième direction D2. Les plans médians de symétrie P1, P2 permettent de laisser invariant le corps de base 6 par une rotation de 90° et d'utiliser le corps de base 6 sans se soucier de son orientation.

Dans le logement 12, au voisinage de chacune des ouvertures latérales 13, le corps de base 6 comporte des éléments de positionnement et de maintien de l'un des connecteurs 30. Dans le mode de réalisation représenté, pour chaque ouverture latérale 13, les éléments de positionnement et de maintien comprennent deux butées 17 s'étendant depuis le bord périphérique 9, parallèlement l'une par rapport à l'autre sur la surface avant 11 de part et d'autre de l'un des plans médians de symétrie P1, P2. Ils comprennent en outre deux orifices traversants 18 s'étendant parallèlement l'un par rapport à l'autre respectivement dans le prolongement des butées 17. Un pion cylindrique 19 s'étendant depuis la surface avant 11 dans l'un des plans médians de symétrie P1, P2 est également prévu au voisinage du centre du logement 12.

Le corps de base 6 comporte un ou plusieurs organes de fixation 16, tel qu'un ou plusieurs trous traversants, permettant de le fixer à la surface verticale.

L'élément de façade 20 présente également des faces avant 21 et arrière 22 opposées entre lesquelles s'étend une jupe périphérique 23. La jupe périphérique 23 définit un contour identique à celui du corps de base 6 de l'élément de base 5, à savoir ici un contour carré, de telle manière que l'élément de façade 20 puisse recouvrir intégralement la face avant 7 du corps de base 6 avec la jupe périphérique 23 de l'élément de façade 20 coiffant le bord périphérique 9 du corps de base 6. La face avant 21 de l'élément de façade 20 forme alors la face avant 3 du module 2.

Sur sa face arrière 22, l'élément de façade 20 présente une surface arrière 24 depuis laquelle s'étend perpendiculairement la jupe périphérique 23. La jupe périphérique 23 est interrompue au milieu de chacun des côtés droits de l'élément de façade 20 pour former un évidement 25 adapté pour être placé en correspondance avec l'une des ouvertures latérales 13.

Les éléments de façade 20 présentent des fonctionnalités dont certaines peuvent être identiques et d'autres différentes d'un module 2 à l'autre. L'élément de façade 20 est alors réalisé en tout matériau approprié pour la fonctionnalité qu'il remplit. Selon la fonctionnalité, l'élément de façade 20 peut être réalisé en matière plastique ou composite, en métal, en bois ou autre. Sur la figure 1, la structure modulaire 1 compte, par exemple, deux modules 2 d'habillage présentant une fonctionnalité d'habillage, et six modules 2 support présentant une fonctionnalité de support, lesquels modules 2 d'habillage et support seront décrits plus loin en relation avec la figure 5.

Comme indiqué précédemment, pour chaque module 2, l'un des éléments de façade 20 est monté de manière amovible sur l'un des éléments de base 5 par emmanchement d'un ou plusieurs organes mâles prévus sur l'élément de façade 20 dans un ou plusieurs organes femelles 15a prévus sur l'élément de base 5, par exemple dans les saillies 15. L'élément de façade 20 recouvre intégralement la face avant 7 de l'élément de base 5 refermant ainsi le logement intérieur 12 du corps de base 6, et les évidements 25 de l'élément de façade 20 sont placés en correspondance avec les ouvertures latérales 13 du corps de base 6 pour pouvoir accéder au logement intérieur 12 depuis l'extérieur.

En variante, comme il apparaîtra de la suite de la description, les nombres et les agencements des éléments de base 5 et de façade 20 de même que les fonctionnalités des éléments de façade 20 pourraient être différents de ceux décrits précédemment.

En particulier, au moins l'un des modules pourrait comporter un élément de façade 20 multiple dont les dimensions sont des multiples entiers des dimensions de l'élément de base 5 selon les première D1 et deuxième D2 directions. L'élément de façade 20 multiple peut alors être monté de manière amovible sur plusieurs éléments de base 5 reliés les uns aux autres de manière appropriée par des connecteurs 30 pour que l'élément de façade 20 multiple puisse recouvrir les faces avant des éléments de base 5. Les organes mâles pour la retenue de l'élément de façade 20 multiple sur les éléments de base 5 peuvent alors être montés de manière amovible sur la face arrière 22 de l'élément de façade 20 multiple pour pouvoir en moduler l'agencement. Les organes mâles peuvent notamment être agencés pour être placés en correspondance avec une partie de l'ensemble des organes femelles 15a des éléments de base 5. L'utilisateur a alors la possibilité de transformer tout dispositif de son choix en un élément de façade 20 multiple en lui ajoutant des organes mâles agencés pour pouvoir coopérer avec les organes femelles 15a des éléments de base 5. En particulier, il peut transformer en élément de façade 20 multiple un dispositif ornemental, tel qu'un tableau, un cadre, une plaque d'habillage en pierre, en bois ou recouverte de cuir ou autre, ou un dispositif fonctionnel, tel qu'un écran LCD ou autre.

Dans une autre variante, l'élément de façade 20 pourrait présenter des dimensions inférieures pour ne recouvrir qu'une partie de la face avant 7 de l'élément de base 5, la face avant 3 du module 2 comprenant alors la face avant 21 de l'élément de façade 20 et une partie de la face avant 7 de l'élément de base 5.

Selon encore une autre variante, les éléments de base 5 et de façade 20 pourraient présenter tout autre contour polygonal, circulaire elliptique ou autre avec tout autre agencement d'au moins deux ouvertures latérales 13 adaptées pour mettre en communication le logement intérieur 12 avec l'extérieur.

Selon une nouvelle variante, le logement intérieur 12 et les ouvertures latérales 13 pourraient être réalisés de toute autre manière appropriée pour être situés entre l'élément de base 5 et de l'élément de façade 20 : par exemple, en une première partie sur l'élément de base 5 et une deuxième partie sur l'élément de façade 20, ou uniquement sur l'élément de façade 20.

Par ailleurs, pour retenir l'élément de façade 20 sur l'élément de base 5, l'agencement des organes mâles et femelles pourrait être différent et, en particulier, inversé. En outre, toute autre système de retenue qu'un emmanchement pourrait être prévu, notamment un encliquetage.

Dans ces variantes, le contour du corps de base 6 et l'agencement des ouvertures latérales 13 sont néanmoins, de préférence, choisis pour que le corps de base 6 présente un ou plusieurs plans transversaux (c'est-à-dire perpendiculaires aux directions dans lesquelles le corps de base 6 s'étend) médians de symétrie le laissant invariant par rotation autour d'un axe central par rapport auquel le corps de base 6 s'étend transversalement.

Sur les figures 1 à 4, chaque connecteur 30 comprend un corps de connecteur 31 identique pour l'ensemble des connecteurs 30 de la structure modulaire 1. Le corps de connecteur 31 est réalisé en tout matériau approprié pour obtenir les formes requises et peut notamment être réalisé par moulage d'une matière plastique ou composite.

En particulier, le corps de connecteur 31 est de forme globalement parallélépipédique selon une direction d'extension E et présente des faces avant 32 et arrière 33 opposées. Le corps de connecteur 31 comporte deux parties d'emmanchement 31a, 31b de part et d'autre d'une partie centrale 31c. La partie centrale 31c est décalée par rapport aux deux parties d'emmanchement 31a, 31b selon une direction normale aux faces avant 32 et arrière 33 de manière à présenter sur la face arrière 33, deux surfaces transversales de butée 31d opposées. Le corps de connecteur 31 présente un plan transversal médian de symétrie P3, perpendiculaire à la direction d'extension E et un plan longitudinal médian de symétrie P4 s'étend selon la direction d'extension E. Les parties d'emmanchement 31a, 31b du corps de connecteur 31 sont adaptées pour être reçues respectivement dans les logements intérieurs 12 des deux modules 2 adjacents en s'étendant au travers des ouvertures latérales 13 respectives des deux modules 2 adjacents. De la même manière que le corps de base 6, compte tenu de la symétrie selon le plan transversal médian de symétrie P3, le corps de connecteur 31 peut être placé dans le logement 12 du corps de base 6 dans un sens ou dans l'autre. Sur deux petits côtés 33a opposés, le corps de connecteur 31 comporte respectivement deux oreilles 35 alignées le long d'un axe central A selon la direction d'extension E. Les oreilles 35 sont inclinées par rapport à un plan contenant la face arrière 33 du corps de connecteur 31et sont traversées par une fente 37 au voisinage d'une extrémité libre 38 opposée au reste du corps de connecteur 31. Le corps de base 31 comporte des éléments de positionnement et de maintien complémentaires des éléments de positionnement et de maintien du corps de base 6.

Dans le mode de réalisation représenté, les éléments de positionnement et de maintien complémentaires comprennent deux ouvertures traversantes 40 s'étendant parallèlement l'une par rapport depuis la partie centrale 31c, de part et d'autre du plan longitudinal médian de symétrie P4. Les ouvertures traversantes 40 sont adaptées pour recevoir respectivement les butées 17 du corps de base 6.

Les éléments de positionnement et de maintien complémentaires comprennent en outre deux pattes flexibles 41 s'étendant parallèlement l'une par rapport depuis la partie centrale 31c, de part et d'autre du plan longitudinal médian de symétrie P4. Chaque patte flexible 41 présente une extrémité libre 42 actionnable par l'utilisateur et pourvue d'une aile 43 horizontale. Les pattes flexibles 41 sont adaptées pour coopérer avec les orifices traversants 18 du corps de base 6 de telle manière que les ailes 43 soient en contact avec la surface arrière 8 du corps de base 6 lorsque les extrémités libres 42 sont disposées dans les orifices traversants 18.

Les éléments de positionnement et de maintien complémentaires comprennent enfin un manchon cylindrique 44 saillant sur une face avant de chacune des oreilles 35. Le manchon cylindrique 44 est adapté pour recevoir le pion cylindrique 19 du corps de base 6.

L'une des parties d'emmanchement 31a du corps de connecteur 31 peut être introduite dans le logement intérieur 12 d'un module 2 au travers de l'une des ouvertures latérales 13 selon une direction d'introduction normale à la surface avant 11 de l'élément de base 5. En particulier, les pattes flexibles 41 du connecteur 30 sont rapprochées l'une de l'autre pour faire passer ailes 43 au travers des orifices traversants 18 du corps de base 6. Ce faisant, les butées 17 et le pion cylindrique 19 du corps de base pénètrent respectivement dans les ouvertures traversantes 40 et le manchon cylindrique 44 du connecteur 30. Les dimensions de chaque partie d'emmanchement 31a, 31b du corps de connecteur 31 peuvent alors être choisies pour permettre un emmanchement de grands côtés 33b du corps de connecteur 31 sur les parois internes 14 des saillies 15 du corps de base 6. L'une des surfaces transversales de butée 31d de la partie centrale 31c est par ailleurs en butée sur le bord périphérique 9 du corps de base 6. De la même manière, l'autre partie d'emmanchement 31b du corps de connecteur 31 est introduite dans le logement intérieur 12 d'un module 2 adjacent au travers de l'une des ouvertures latérales 13.

En variante, chaque partie d'emmanchement 31a, 31b du corps de conteneur 31 peut être introduite et retenue dans le logement intérieur 12 de toute autre manière appropriée en adaptant l'agencement et la réalisation des éléments de positionnement et de maintien en conséquence.

Le système modulaire 1 comprend également des organes d'obturation 45 sous forme de capuchons adaptés pour être insérés dans les ouvertures latérales 13 des éléments de base 5 qui ne sont pas utilisées pour la liaison avec un autre élément de base 5. Les capuchons 45 peuvent ainsi obturer les évidements 25 des éléments de façade 20 après qu'ils ont été montés sur les éléments de base 5 et assurer une finition satisfaisante du module 2.

Les figures 2 à 4 représentent les faces avant 32 d'un connecteur 30 dit de transmission adapté pour transmettre un flux électrique et d'un élément de base 5 d'un module 2 dit de réception adapté pour recevoir et exploiter le flux électrique transmis par le connecteur 30 de transmission.

Le connecteur 30 de transmission comprend un organe de transmission 50 monté sur le corps de connecteur 31. En particulier, l'organe de transmission 50 comprend un premier élément de connexion sous la forme de deux contacts électriques 51 en matériau conducteur électriquement s'étendant respectivement dans les fentes 37 des oreilles 35 du corps de connecteur 31 pour reposer sur les faces avant des oreilles 35 au voisinage des extrémités libres 38. Les contacts électriques 51 sont reliés l'un à l'autre par tout moyen approprié tel qu'une tige en matériau conducteur électriquement montée dans le corps de connecteur 31, par exemple dans une rainure ménagée sur la face arrière 33 du corps de connecteur 31, un câble, un insert métallique, un circuit imprimé ou autre.

L'élément de base 5 du module 2 de réception comprend un élément de connexion intermédiaire sous la forme d'un circuit imprimé 55 carré parcouru par une ou plusieurs pistes conductrices et pourvu d'échancrures 56 sur chacun de ses côtés droits.

Sur les figures 3 et 4, le circuit imprimé 55 est monté au centre du logement intérieur 12 parallèlement à la surface avant 11 du corps de base 6 sur le connecteur 30 de transmission reçu dans le logement intérieur 12. Le manchon 44 de l'une des oreilles 35 du connecteur 30 de transmission est reçu dans l'une des échancrures 56 du circuit imprimé 55 et le contact électrique 51 correspondant vient en contact avec l'une des pistes sur une surface inférieure du circuit imprimé 55. D'autres connecteurs 30 de transmission peuvent être montés dans les autres ouvertures latérales 13 de l'élément de base 5 avec leurs contacts électriques 51 en contact avec des pistes du circuit imprimé 55 pour assurer une communication de flux entre les connecteurs 30 de transmission.

L'élément de façade 20 du module 2 de réception comprend alors un deuxième élément de connexion réalisé et agencé de toute manière appropriée pour être en communication de flux avec des pistes du circuit imprimé 55 de l'élément de base 5.

Le connecteur 30 de transmission peut ainsi transmettre le flux électrique d'une source de flux et à l'élément de façade 20 du module 2 de réception et/ou à un autre connecteur 30 de transmission par l'intermédiaire de l'élément de base 5. Le connecteur 30 de transmission peut être relié à la source de flux directement ou par l'intermédiaire d'un ou plusieurs connecteurs 30 de transmission et/ou un ou plusieurs éléments de base 5.

En variante, le connecteur 30 de transmission et l'élément de façade 20 pourraient être adaptés pour que le flux puisse circuler directement d'un connecteur 30 de transmission à l'autre et directement d'un connecteur 30 de transmission à l'élément de façade 20 du module 2 de réception. L'élément de base 5 du module 2 de réception serait alors dépourvu de tout élément de connexion adapté pour transmettre le flux.

Selon une autre variante, le connecteur 30 de transmission et le module 2 de réception pourraient être adaptés à tout type de flux et notamment, de façon complémentaire ou alternative au flux électrique, à un flux électromagnétique, un flux de fluide ou un flux d'information. Un ou plusieurs organes de transmission correspondants peuvent alors être montés sur le corps de connecteur 31 et, le cas échéant, sur le corps de base 6.

Les éléments de façade 20 peuvent ainsi être choisis dans une gamme d'éléments de façade illustrée de manière non-exhaustive sur la figure 5. Chaque élément de façade 20 de la gamme d'éléments de façade présente une fonctionnalité différente de celle des autres éléments de façade 20 de la gamme.

En particulier, comme évoqué précédemment, les éléments de façade 20 peuvent présenter la fonctionnalité d'habillage. L'élément de façade 20 de chaque module 2 d'habillage comporte, sur la face avant 21, une surface d'habillage. L'élément de façade peut par exemple être :
- un élément de façade simple 20a ayant sa surface d'habillage réalisée en un matériau tel que du bois, du cuir, de la pierre ou autre, colorée ou pourvue d'un motif,
- un élément de façade miroir 20b ayant sa surface d'habillage réfléchissante, ou
- un élément de façade photo 20c ayant sa surface d'habillage transparente et amovible pour permettre la mise en place et le retrait d'une photo.

Les éléments de façade 20 peuvent présenter la fonctionnalité de support. L'élément de façade 20 de chaque module 2 support comporte, sur sa face avant 21, une surface avant 26 parallèle à la surface arrière 24 et une ou plusieurs une surface support 27 en saillie par rapport à la surface avant 26. En particulier, l'élément de façade peut être :
- un élément de façade étagère simple 20d ayant la surface support 27 plane perpendiculaire à la surface avant 26 le long d'un côté droit de l'élément de façade 20d,
- un élément de façade étagère d'angle 20e ayant la surface support 27 coudée perpendiculaire à la surface avant 26 le long de deux côtés droits de l'élément de façade 20e,
- un élément de façade étagère en V 20f ayant la surface support 27 coudée perpendiculaire à la surface avant 26 et inclinée, dans un sens ou dans l'autre, par rapport aux côtés droits de l'élément de façade 20f,
- un élément de façade porte-manteau 20g ayant la surface support 27 sur un crochet,
- un élément de façade vide-poche 20h ayant une première surface support 27 sur une tige perpendiculaire à la surface avant 26 par exemple pour recevoir des clefs, et une deuxième surface support 27 globalement perpendiculaire à la surface avant 26 et pourvue d'un relief en creux,
- un élément de façade soliflore 20i ayant la surface support 27 cylindrique selon un axe parallèle à la surface avant 26.

D'autres fonctionnalités peuvent être obtenues avec les modules 2 de réception alimentés par un flux.

Les modules 2 de réception peuvent notamment présenter une fonctionnalité d'émission. L'élément de façade 20 du module 2 de réception peut alors comprendre, sur la face avant 21, au moins l'un d'un organe de charge et d'un organe d'émission de lumière ou de son à partir d'un flux choisi parmi un flux électrique et un flux électromagnétique transmis par le connecteur 30 de transmission. En particulier, l'élément de façade peut être :
- un élément de façade luminaire 20j adapté pour émettre une lumière,
- un élément de façade enceinte 20k adapté pour émettre un son,
- un élément de façade chargeur 201 adapté pour émettre une énergie de charge, notamment par induction, d'une batterie d'un dispositif électrique tel qu'un téléphone portable ou un casque audio.

Les modules 2 de réception peuvent également présenter une fonctionnalité de distribution. L'élément de façade 20 du module 2 de réception peut alors comprendre, sur la face avant, un organe de distribution d'un fluide à partir d'un flux de fluide transmis par le connecteur 30 de transmission. L'élément de façade peut par exemple être :
- un élément de façade diffuseur de parfum 20m.

En outre, les modules 2 de réception peuvent présenter une fonctionnalité de communication. L'élément de façade 20 du module 2 de réception peut alors comporter, sur la face avant 21, une interface de communication d'information à partir d'un flux d'information transmis par le connecteur de transmission. L'interface de communication peut notamment comprendre une unité électronique de traitement du flux d'information connectée à un organe de sortie, tel qu'un écran d'affichage, et, le cas échéant, à un organe d'entrée, tel qu'un bouton de commande ou un clavier. L'élément de façade peut par exemple être :
- un élément de façade cadre numérique 20n,
- un élément de façade écran tactile 20o,
- un élément de façade station météo 20p,
- un élément de façade thermostat 20q,
- un élément de façade radio-réveil 20r.

D'autres fonctionnalités que celles décrites précédemment et représentées sur la figure 5 peuvent être prévues et notamment un module caméra.

En relation avec les figures 1, 6 et 7, un procédé de réalisation d'une structure modulaire 1 est décrit.

Sur la figure 1, huit modules 2 sont disposés deux à deux de manière adjacente avec des ouvertures latérales 13 respectives en regard.

En particulier, un utilisateur réalise une composition de son choix avec les éléments de base 5, en les disposant deux à deux de manière adjacente avec des ouvertures latérales 13 respectives en regard. L'utilisateur relie les éléments de base 5 deux à deux en montant l'un des connecteurs 30 dans les ouvertures latérales 13 en regard de deux éléments de base 5 adjacents, chacune des parties d'emmanchement 31a, 31b du corps de connecteur 31 s'étendant dans les logements intérieurs 12 respectifs des deux éléments de base 5 adjacents et étant maintenu dans les logements 12 comme expliqué précédemment.

Une fois la composition ainsi réalisée, l'utilisateur peut la positionner à un emplacement souhaité sur la surface verticale, et la fixer.

L'utilisateur peut ensuite choisir les éléments de façade 20 parmi la gamme d'éléments de façade et les placer sur les éléments de base 5. Par exemple, sur la figure 1, l'utilisateur choisit un élément de façade simple 20a, un élément de façade miroir 20b, deux éléments de façade étagère simple 20d, un élément de façade étagère d'angle 20e, un élément de façade soliflore 20i, un élément de façade porte-manteau 20g et un élément de façade vide-poche 20h.

Par la suite, l'utilisateur peut décider de modifier la composition.

Pour ce faire, il peut retirer puis remonter les éléments de façade 20 dont il dispose en les intervertissant pour déplacer les fonctionnalités ou remplacer un ou plusieurs éléments de façade 20 par de nouveaux éléments de façade 20.

Sur la figure 6, l'utilisateur modifie la composition de la figure 1 en ajoutant deux modules 2 pour porter le nombre total à dix, et en alignant les modules 2 sur deux rangées. En particulier, deux nouveaux éléments de façade étagère d'angle 20e sont ajoutés et les éléments de façade étagère simple 20d de la composition de la figure 1 sont remplacés par un nouvel élément de façade étagère d'angle 20e et un élément de façade simple 20a. Les éléments de façade étagère d'angle 20e sont orientés pour former une boîte ouverte sur la face avant de la composition.

Sur la figure 7, l'utilisateur modifie la composition de la figure 6 en ajoutant six modules 2 pour porter le nombre total à seize, et en alignant les modules 2 sur quatre rangées. En particulier, six nouveaux éléments de façade simple 20a sont ajoutés et les éléments de façade étagère d'angle 20e sont remplacés par quatre éléments de façade étagère simple 20d.

La figure 8 représente en perspective un deuxième mode de réalisation d'une structure modulaire l' comprenant plusieurs modules 2 reliés deux à deux par des connecteurs pour former une composition.

La structure modulaire 1' selon le deuxième mode de réalisation diffère principalement de la structure modulaire 1 selon le premier mode de réalisation en ce que l'élément de base 5' de chaque module 2 comporte, sur une face latérale entre les faces avant 7 et arrière 8, une surface d'appui adaptée pour être en contact avec une surface horizontale, telle qu'un sol ou une surface plane d'un meuble.

Chaque module 2 comporte alors un élément de base 5' dont une épaisseur entre les faces avant 7 et arrière 8 est plus importante que celle de l'élément de base 5 décrit précédemment de manière à permettre à l'élément de base 5' d'être autoportant. Des éléments de façade 20 peuvent alors être montés de manière amovible sur chacune des faces avant 7 et arrière 8 de l'élément de base 5'. Les éléments de base 5' peuvent également être reliés deux à deux par des connecteurs 30 pour former une cloison. Les modules 2 et les connecteurs 30 sont adaptés pour présenter toutes les fonctionnalités décrites précédemment en relation avec le premier mode de réalisation de la structure modulaire 1, y compris les fonctionnalités impliquant une transmission d'un flux électrique ou autre.

La description des éléments de base 5', des éléments de façade 20 et des connecteurs 30 faite précédemment en relation avec le premier mode de réalisation de la structure modulaire 1 est directement transposable à ce deuxième mode de réalisation de la structure modulaire 1'. L'on se référera donc à la description qui en a déjà été faite pour plus de détails.

## Revendications

1. Structure modulaire (1 ; 1') comprenant :
- une pluralité de modules (2) présentant chacun des faces avant (3) et arrière (4) opposées, chaque module (2) comportant un logement intérieur (12) et au moins deux ouvertures latérales (13) adaptées pour mettre en communication le logement intérieur (12) avec un extérieur du logement intérieur (12),
- une pluralité de connecteurs (30) adaptés chacun pour relier deux modules (2) disposés de manière adjacente avec des ouvertures latérales (13) respectives en regard l'une de l'autre, chaque connecteur (30) comporte un corps de connecteur (31) de forme globalement parallélépipédique, s'étendant selon une direction d'extension (E) et ayant des faces avant (32) et arrière (33) opposées, le corps de connecteur (31) de chaque connecteur (30) comportant deux parties d'emmanchement (31a, 31b) adaptées pour être reçues respectivement dans les logements intérieurs (12) des deux modules adjacents en s'étendant au travers des ouvertures latérales (13) respectives des deux modules (2) adjacents,
dans lequel le corps de connecteur (31) de chaque connecteur (30) est identique aux corps de connecteur (31) des autres connecteurs (30),
dans lequel chaque module (2) comporte au moins un élément de base (5 ; 5') comprenant un corps de base (6) identique aux corps de base (6) des éléments de base (5 ; 5') des autres modules (2), et un élément de façade (20) choisi dans une gamme d'éléments de façade présentant respectivement des fonctionnalités différentes, l'élément de base (5 ; 5') présentant une face arrière (8) appartenant à la face arrière (4) du module (2), une face avant (7) opposée à la face arrière (8), et un bord périphérique (9) entre les faces avant (7) et arrière (8), l'élément de façade (20) présentant une face avant (21) appartenant à la face avant (3) du module (2), et une face arrière (22) opposée à la face avant (21), l'élément de base (5 ; 5') et l'élément de façade (20) de chaque module (2) étant adaptés pour être montés de manière amovible l'un sur l'autre de telle manière que l'élément de façade (20) recouvre au moins une partie de la face avant (7) de l'élément de base (5 ; 5'), le logement intérieur (12) et les ouvertures latérales (13) étant situés entre l'élément de base (5 ; 5') et de l'élément de façade (20),
**caractérisé en ce que** le corps de connecteur (31) de chaque connecteur (30) comprend une partie centrale (31c), les parties d'emmanchement (31a, 31b) s'étendant de part et d'autre de la partie centrale (31c) selon la direction d'extension (E), la partie centrale (31c) étant configurée pour être positionnée entre deux modules (2) adjacents lorsque les parties d'emmanchement (31a, 31b) sont reçues dans les logements intérieurs (12) desdits deux modules (2) adjacents, la partie centrale (31c) étant décalée par rapport aux deux parties d'emmanchement (31a, 31b) selon une direction normale aux faces avant (32) et arrière (33) de manière à présenter deux surfaces de butée (31d) opposées s'étendant transversalement par rapport à la direction d'extension (E) sur la face arrière du connecteur (30), les surfaces de butée (31d) venant en butée respectivement contre les bords périphériques (9) corps de base (6) des deux modules adjacents lorsque les parties d'emmanchement (31a, 31b) sont reçues dans les logements intérieurs (12) desdits deux modules (2) adjacents, et
**en ce que** le corps de base (6) de chaque module (2) comprend des éléments de positionnement et de maintien, les parties d'emmanchement (31a, 31b) de chaque connecteur (30) comprenant des éléments de positionnement et de maintien complémentaires aux éléments de positionnement et de maintien du corps de base (6).

2. Structure modulaire (1 ; 1') selon la revendication 1, dans laquelle le logement intérieur (12) et les ouvertures latérales (13) sont formés dans le corps de base (6) de l'élément de base (5).

3. Structure modulaire (1 ; 1') selon l'une quelconque des revendications 1 et 2, dans laquelle la pluralité de connecteurs (30) comprend au moins un connecteur (30) de transmission et la pluralité de modules (2) comprend au moins un module (2) de réception, chaque connecteur (30) de transmission comprenant un organe de transmission (50) monté sur le corps de connecteur (31) et adapté pour transmettre au moins un flux, tel qu'un flux électrique, un flux électromagnétique, un flux de fluide ou un flux d'information, entre une source de flux et au moins l'un parmi l'un des connecteurs (30) de transmission et l'un des modules (2) de réception, chaque module (2) de réception étant adapté pour recevoir et exploiter le flux.

4. Structure modulaire (1 ; 1') selon la revendication 3, dans laquelle la fonctionnalité de chaque module (2) de réception est choisie parmi :
- une fonctionnalité d'émission, l'élément de façade (20) du module (2) de réception comprenant, sur la face avant (21), au moins l'un d'un organe de charge et d'un organe d'émission à partir d'un flux choisi parmi un flux électrique et un flux électromagnétique transmis par le connecteur (30) de transmission,
- une fonctionnalité de distribution, l'élément de façade (20) du module (2) de réception comprenant, sur la face avant (21), un organe de distribution d'un fluide à partir d'un flux de fluide transmis par le connecteur (30) de transmission,
- une fonctionnalité de communication, l'élément de façade (20) du module (2) de réception comportant, sur la face avant, une interface de communication d'information à partir d'un flux d'information transmis par le connecteur (30) de transmission.

5. Structure modulaire (1 ; 1') selon l'une quelconque des revendications 3 et 4, dans laquelle l'organe de transmission (50) du connecteur (30) de transmission et l'élément de façade (20) du module (2) de réception comprennent respectivement des premier (51) et deuxième éléments de connexion adaptés pour être en communication de flux lorsque le connecteur (30) de transmission est reçu dans le logement intérieur (12) du module (2) de réception.

6. Structure modulaire (1 ; 1') selon la revendication 5, dans laquelle l'élément de base (5 ; 5') du module (2) de réception comprend un élément de connexion intermédiaire (55) monté sur le corps de base (6) et adapté pour réaliser au moins l'une des communications de flux choisie parmi une communication de flux entre les premier (51) et deuxième éléments de connexion du connecteur (30) de transmission et du module (2) de réception lorsque le connecteur (30) de transmission est reçu dans le logement intérieur (12) du module de réception, et une communication de flux entre les premiers éléments de connexion (51) de deux connecteurs (30) de transmission reçus dans le logement intérieur (12) du module (2) de réception.

7. Structure modulaire (1 ; 1') selon l'une quelconque des revendications 1 à 6, dans laquelle la pluralité de modules (2) comprend au moins module (2) d'habillage présentant une fonctionnalité d'habillage, l'élément de façade (20) du module (2) d'habillage comportant, sur la face avant (21), une surface d'habillage.

8. Structure modulaire (1 ; 1') selon l'une quelconque des revendications 1 à 7, dans laquelle la pluralité de modules (2) comprend au moins un module (2) support présentant une fonctionnalité de support, l'élément de façade (20) du module (2) support comportant des surfaces avant (26) et arrière (24) parallèles l'une à l'autre respectivement sur les faces avant (21) et arrière (22), l'élément de façade (20) du module (2) support comportant en outre, sur la face avant (21), au moins une surface support (27) en saillie par rapport à la surface avant (26).

9. Structure modulaire (1) selon l'une quelconque des revendications 1 à 8, dans laquelle l'élément de base (5) de chaque module (2) comporte, sur la face arrière (8), une surface arrière (10) adaptée pour être en contact avec une surface verticale, l'élément de base (5) comportant au moins un organe de fixation (16) à la surface verticale.

10. Structure modulaire (1') selon l'une quelconque des revendications 1 à 9, dans laquelle l'élément de base (5') de chaque module (2) comporte, sur une face latérale entre les faces avant (7) et arrière (8), une surface d'appui adaptée pour être en contact avec une surface horizontale.

11. Structure modulaire (1 ; 1') selon l'une quelconque des revendications 1 à 10, dans laquelle au moins l'un des modules comporte une pluralité d'éléments de base (5 ; 5') et un élément de façade (20) multiple adapté pour être monté de manière amovible sur la pluralité d'éléments de base (5 ; 5') en recouvrant les faces avant (7) desdits élément de base (5 ; 5').

12. Structure modulaire (1 ; 1') selon l'une quelconque des revendications 1 à 11, dans laquelle les éléments de façade (20) d'au moins deux modules (2) présentent des fonctionnalités différentes.

13. Procédé de réalisation d'une structure modulaire (1 ; 1') selon l'une quelconque des revendications 1 à 12 comprenant les étapes consistant à relier les modules (2) disposés deux à deux de manière adjacente avec des ouvertures latérales (13) respectives en regard, les parties d'emmanchement (31a, 31b) de chaque connecteur (30) étant reçues respectivement dans les logements intérieurs (12) de deux modules (2) adjacents en s'étendant au travers des ouvertures latérales (13) respectives des deux modules (2) adjacents.

14. Procédé de réalisation selon la revendication 13, dans lequel le logement intérieur (12) et les ouvertures latérales (13) de chaque module (2) sont formés dans le corps de base (6) de l'élément de base (5 ; 5'), et dans lequel l'étape consistant à relier les modules (2) comprend :
- former une composition d'éléments de base (5 ; 5'), les éléments de base (5 ; 5') étant disposés deux à deux de manière adjacente avec des ouvertures latérales (13) respectives en regard, les parties d'emmanchement (31a, 31b) de chaque connecteur (30) étant reçues respectivement dans les logements intérieurs (12) de deux éléments de base (5 ; 5') adjacents en s'étendant au travers des ouvertures latérales (13) respectives des deux éléments de base (5; 5') adjacents,
- positionner la composition d'éléments de base (5 ; 5') à un emplacement souhaité,
- monter les éléments de façade (20) sur les éléments de base (5 ; 5').

15. Procédé de réalisation selon l'une quelconque des revendications 13 et 14, comprenant en outre les étapes consistant à :
- retirer au moins l'un des éléments de façade (20) de l'élément de base (5 ; 5') sur lequel ledit élément de façade (20) est monté, et
- à monter un nouvel élément de façade (20) présentant une fonctionnalité différente sur ledit élément de base (5 ; 5').

## Patentansprüche

1. Modulare Struktur (1; 1') umfassend:
- Eine Vielzahl von Modulen (2) mit jeweils einander gegenüberliegenden Vorder- (3) und Rückseiten (4), wobei jedes Modul (2) einen innenliegenden Raum (12) und mindestens zwei seitliche Öffnungen (13) aufweist, die geeignet sind, den innenliegenden Raum (12) mit einer Außenseite des innenliegender Raums (12) zu verbinden,
- eine Vielzahl von Verbindungsstücken (30), die jeweils zwei Module (2) miteinander verbinden können, die jeweils benachbart zu den seitlichen einander gegenüberliegenden Öffnungen (13) angeordnet sind, wobei jedes Verbindungsstück (30) einen Verbindungsstückkörper (31) von im wesentlichen parallelepipedischer Form aufweist, der sich entlang einer Erstreckungsrichtung (E) erstreckt und einander gegenüberliegende Vorder- (32) und Rückseiten (33) aufweist, wobei der Verbindungsstückkörper (31) jedes Verbindungsstücks (30) zwei Passteile (31a, 31b) aufweist, die dazu geeignet sind, jeweils in den innenliegenden Raum (12) der zwei benachbarten Module aufgenommen zu werden,
wobei der Verbindungsstückkörper (31) jedes Verbindungsstücks (30) identisch ist mit den Verbindungsstückkörpern (31) der anderen Verbindungsstücke (30),
wobei jedes Modul (2) mindestens ein Basiselement (5; 5') beinhaltend einen Grundkörper (6), der mit den Grundkörpern (6) der Basiselemente (5; 5') der anderen Module (2) identisch ist, und ein Frontelement (20), das aus einer Reihe von Frontelementen mit jeweils unterschiedlichen Funktionalitäten ausgewählt ist, aufweist, wobei das Basiselement (5; 5') eine zur Rückseite (4) des Moduls (2) gehörende Rückseite (8), eine der Rückseite (8) gegenüberliegende Vorderseite (7) und eine Seitenkante (9) zwischen der Vorderseite (7) und der Rückseite (8) aufweist, wobei das Frontelement (20) eine Vorderseite (21), die zur Vorderseite (3) des Moduls (2) gehört, und eine der Vorderseite (21) gegenüberliegende Rückseite (22) aufweist, wobei das Basiselement (5 ; 5') und das Frontelement (20) jedes Moduls (2) lösbar aneinander montierbar sind, wobei das Frontelement (20) zumindest einen Teil der Vorderseite (7) des Basiselements (5; 5') bedeckt, wobei der innenliegende Raum (12) und die seitlichen Öffnungen (13) zwischen dem Basiselement (5; 5') und dem Frontelement (20) angeordnet sind, **dadurch gekennzeichnet, dass** der Verbindungsstückkörper (31) jedes Verbindungsstücks (30) einen zentralen Abschnitt (31c) aufweist, wobei sich die Passteile (31a, 31b) auf beiden Seiten des zentralen Abschnitts (31c) in der Richtung der Verlängerung (E) erstrecken, wobei der mittlere Abschnitt (31c) so konfiguriert ist, dass er zwischen zwei benachbarten Modulen (2) positioniert werden kann, wenn die Passteile (31a, 31b) in den innenliegenden Raum (12) der beiden benachbarten Module (2) aufgenommen sind, wobei der mittlere Abschnitt (31c) in Bezug auf die beiden Passteile (31a, 31b) in einer zu den Vorderseiten senkrechten Richtung versetzt ist, wobei der mittlere Abschnitt (31c) so konfiguriert ist, dass er zwischen den beiden benachbarten Modulen (2) positioniert werden kann, wenn die Passteile (31a, 31b) in den innenliegenden Raum (12) der beiden benachbarten Module (2) aufgenommen sind, wobei der mittlere Abschnitt (31c) in Bezug auf die beiden Passteile (31a, 31b) in einer zu der Vorderseite (31a, 31b) und zu der Rückseite (32) senkrechten Richtung angeordnet ist, so dass zwei gegenüberliegende Anschlagflächen (31d) vorhanden sind, die sich quer zur Erstreckungsrichtung (E) auf der Rückseite des Verbindungsstücks (30) erstrecken, wobei die Anschlagflächen (31d) jeweils an den Seitenkanten (9) des Grundkörpers (6) der zwei benachbarten Module anliegen, wenn die Passteile (31a, 31b) in den innenliegenden Raum (12) der zwei benachbarten Module (5, 5) aufgenommen sind,
und dass der Grundkörper (6) jedes Moduls (2) Positionierungs- und Halteelemente aufweist, wobei die Passteile (31a, 31b) jedes Verbindungsstücks (30) Positionierungs- und Halteelemente aufweisen, die zu den Positionierungs- und Halteelementen des Grundkörpers (6) komplementär sind.

2. Modulare Struktur (1; 1') nach Anspruch 1, wobei der innenliegende Raum (12) und die seitlichen Öffnungen (13) im Grundkörper (6) des Basiselements (5) ausgebildet sind.

3. Modulare Struktur (1; 1') nach einem der Ansprüche 1 und 2, wobei die Vielzahl von Verbindungsstücken (30) mindestens einen Übertragungsverbinder (30) und wobei die Vielzahl von Modulen (2) mindestens ein Empfangsmodul (2) umfasst, wobei jeder Übertragungsverbinder (30) ein Übertragungselement (50) umfasst, das auf dem Verbindungsstückkörper (31) montiert und geeignet ist, mindestens einen Fluss, beispielsweise einen elektrischen Fluss, einen elektromagnetischen Fluss, einen Fluidfluss oder einen Informationsfluss, zwischen einer Flussquelle und mindestens einem der Übertragungsverbinder (30) und mindestens einem der Empfangsmodule (2) zu übertragen, wobei jedes Empfangsmodul (2) für den Empfang und die Auswertung des Flusses geeignet ist.

4. Modulare Struktur (1; 1') nach Anspruch 3, wobei die Funktionalität jedes Empfangsmoduls (2) ausgewählt ist aus :
- einer Sendefunktionalität, wobei das Frontelement (20) des Empfangsmoduls (2), das auf der Vorderseite (21) mindestens ein Ladeelement und ein Sendeelement, von dem ein Fluss ausgeht, der aus einem elektrischen Fluss und einem elektromagnetischen Fluss ausgewählt ist, umfasst, die von dem Übertragungsverbinder (30) übertragen werden,
- eine Verteilfunktionalität, wobei das Frontelement (20) des Empfangsmoduls (2) auf der Vorderseite (21) ein Element zum Verteilen eines Fluids aus einem durch den Übertragungsverbinder (30) übertragenen Fluidstrom aufweist,
- eine Kommunikationsfunktionalität, wobei das Frontelement (20) des Empfangsmoduls (2) auf der Frontplatte eine Schnittstelle für die Informationskommunikation aufweist, die auf einem vom Übertragungsverbinder (30) übertragenen Informationsfluss beruht.

5. Modulare Struktur (1; 1') nach einem der Ansprüche 3 und 4, wobei das Sendeelement (50) des Übertragungsverbinders (30) und das Frontelement (20) des Empfangsmoduls (2) jeweils ein erstes (51) und ein zweites Element beinhalten, die geeignet sind in einer Fließkommunikation zu stehen, wenn der Übertragungsverbinder (30) im innenliegenden Raum (12) des Empfangsmoduls (2) aufgenommen wird.

6. Modulare Struktur (1; 1') nach Anspruch 5, wobei das Basiselement (5; 5') des Aufnahmemoduls (2) ein Zwischenverbindungselement aufweist (55), das an dem Basiskörper (6) montiert und geeignet ist, mindestens eine Flusskommunikation durchzuführen ausgewählt aus einer Flusskommunikation zwischen den ersten (51) und den zweiten Verbindungselements des Übertragungsverbinders (30) und dem Empfangsmodul (2), wenn der Übertragungsverbinder (30) in dem innenliegenden Raum (12) des Empfangsmoduls empfangen wird, und die Flusskommunikation zwischen den ersten Verbindungselementen des Übertragungsverbinder (30) der zwei Verbindungselemente des Empfangsmoduls (2), wenn der Übertragungsverbinder (30) in dem innenliegenden Raum (12) des Empfangsmoduls (2) aufgenommen wird.

7. Modulare Struktur (1; 1') nach einem der Ansprüche 1 bis 6, wobei die Mehrzahl der Module (2) mindestens ein Verkleidungsmodul (2) mit einer Verkleidungsfunktionalität umfasst, wobei das Frontelement (20) des Moduls (2) mit einer Abdeckfläche auf der Vorderseite (21) versehen ist.

8. Modulare Struktur (1; 1') nach einem der Ansprüche 1 bis 7, wobei eine Vielzahl von Modulen (2) mindestens ein Trägermodul (2) mit einer Trägerfunktionalität beinhalten, wobei das Frontelement (20) des Trägermoduls (2) eine vordere (26) und eine rückwärtige Oberfläche (24) aufweist, die sich jeweils parallel zueinander auf der Vorderseite (21) und Rückseite (22) befinden, wobei das Frontelement (20) des Trägermoduls (2) ferner auf der Vorderseite (21) mindestens eine von der Frontfläche (26) abstehende Auflagefläche (27) aufweist.

9. Modulare Struktur (1) nach einem der Ansprüche 1 bis 8, wobei das Basiselement (5) jedes Moduls (2) auf der Rückseite (8) eine rückwärtige Fläche (10) aufweist, die zum Kontakt mit einer vertikalen Fläche geeignet ist, wobei das Basiselement (5) mindestens ein Element (16) zur Befestigung an der vertikalen Fläche aufweist.

10. Modulare Struktur (1') nach einem der Ansprüche 1 bis 9, wobei das Basiselement (5') jedes Moduls (2) auf einer Seitenfläche zwischen die Vorder- (7) und die Rückseite (8), eine Auflagefläche aufweist, die geeignet ist mit einer horizontalen Fläche in Berührung zu kommen.

11. Modulare Struktur (1; 1') nach einem der Ansprüche 1 bis 10, wobei mindestens eines der Module eine Mehrzahl an Basiselementen (5; 5') und ein Mehrfach-Frontelement (20) beinhaltet, wobei das Mehrfach-Frontelement abnehmbar an der Mehrzahl der Basiselemente (5; 5') montiert werden kann, wobei die Vorderseiten (7) der genannten Basiselemente (5; 5') abgedeckt werden.

12. Modulare Struktur (1; 1') nach einem der Ansprüche 1 bis 11, wobei die Frontelemente (20) von mindestens zwei Modulen (2) unterschiedliche Funktionalitäten aufweisen.

13. Verfahren zur Herstellung einer modularen Struktur (1; 1') nach einem der Ansprüche 1 bis 12, beinhaltend die Schritte des Verbindens der Module (2), die paarweise nebeneinander angeordnet sind, wobei die jeweiligen seitlichen Öffnungen (13) einander zugewandt sind, wobei die Passteile (31a, 31b) jedes Verbindungsstücks (30) jeweils in den innenliegenden Raum (12) der zwei benachbarten Module (2) so aufgenommen werden, dass die Module (2) paarweise miteinander verbunden werden.

14. Verfahren zur Herstellung nach Anspruch 13, wobei der innenliegende Raum (12) und die seitlichen Öffnungen (13) jedes Moduls (2) in dem Basiskörper (6) des Basiselements (5; 5') vorgesehen sind, und wobei der Schritt des Verbindens der Module (2) umfasst:
- Bilden einer Anordnung von Basiselementen (5; 5'), wobei die Basiselemente (5; 5') paarweise nebeneinander angeordnet sind, wobei die jeweiligen seitlichen Öffnungen (13) einander zugewandt sind, wobei die Passteile (31a, 31b) jedes Verbindungsstücks (30) jeweils in den innenliegenden Raum (12) von zwei Basiselementen aufgenommen sind, indem sie sich durch die jeweiligen seitlichen Öffnungen (13) der beiden benachbarten Basiselemente (5; 5') erstrecken,
- Positionieren Sie der Anordnung der Basiselemente (5; 5') an einer gewünschten Stelle,
- Montieren der Frontelemente (20) auf den Basiselementen (5; 5').

15. Verfahren zur Herstellung nach einem der Ansprüche 13 und 14, ferner beinhaltend folgende Schritte:
- Entfernen mindestens eines der Frontelemente (20) von dem Basiselement (5; 5'), auf dem dieses Frontelement (20) montiert ist, und
- Montage eines neuen Frontelements (20) mit einer anderen Funktionalität auf dem Basiselement (5; 5').

## Claims

1. Modular structure (1; 1') comprising:
- a plurality of modules (2) each having opposite front (3) and rear (4) faces, each module (2) comprising an inner housing (12) and at least two lateral openings (13) capable of allowing the inner housing (12) to communicate with an outside of the inner housing (12),
- a plurality of connectors (30) each capable of connecting two modules (2) placed adjacently with respective lateral openings (13) facing one another, each connector (30) including a connector body (31) having a globally parallelepiped shape, extending along an extension direction (E) and having opposite front (32) and rear (33) faces, the connector body (31) of each connector (30) comprising two fitting parts (31a, 31b) capable of being respectively received in the inner housings (12) of the two adjacent modules while extending through the respective lateral openings (13) of the two adjacent modules (2),
wherein the connector body of each connector (30) is identical to the connector body (31) of the other connectors (30),
wherein each module (2) comprises at least one base element (5; 5') comprising a base body (6) identical to the base body (6) of the base elements (5; 5') of the other modules (2), and a facade element (20) selected from a range of facade elements respectively having different functionalities, the base element (5; 5') having a rear face (8) belonging to the rear face (4) of the module (2), a front face (7) opposite to the rear face (8), and a peripheral edge (9) between the front (7) and rear (8) faces, the facade element (20) having a front face (21) belonging to the front face (3) of the module (2), and a rear face (22) opposite to the front face (21), the base element (5; 5') and the facade element (20) of each module (2) being capable of being mounted removably on one another in such a way that the facade element (20) covers at least a portion of the front face (7) of the base element (5; 5'), the inner housing (12) and the lateral openings (13) being situated between the base element (5; 5') and the facade element (20),
**characterized in that** the connector body (31) of each connector (30) comprises a central portion (31c), the fitting parts (31a, 31b) extending from either sides of the central portion (31c) along the extension direction (E), the central portion (31c) being configured to be positioned between the two adjacent modules when the fitting parts (31a, 31b) are received in the inner housings (12) of said two adjacent modules (2), the central portion (31c) being offset with respect to the two fitting parts (31a, 31b) in a direction, normal to the front (32) and rear (33) faces so as to present two opposite stop surfaces (31d) extending transversely with respect to the extension direction (E) on the rear face of the connector (30), the opposite stop surfaces (31d) being in abutment respectively the peripheral edges (9) of the two adjacent modules when the fitting parts (31a, 31b) are received in the inner housings (12) of said two adjacent modules (2), and
**in that** the base body (6) of each module (2) comprises positioning and holding elements, the fitting parts (31a, 31b) of each connector (30) comprising positioning and holding elements complementary to the positioning and holding elements of the base body (6).

2. Modular structure (1; 1') according to claim 1, in which the inner housing (12) and the lateral openings (13) are formed in the base body (6) of the base element (5).

3. Modular structure (1; 1') according to any one of claims 1 and 2, in which the plurality of connectors (30) comprises at least one transmission connector (30) and the plurality of modules (2) comprises at least one reception module (2) each transmission connector (30) comprising a transmission component (50) mounted on the connector body (31) and capable of transmitting at least one flow, such as an electrical flow, an electromagnetic flow, a fluid flow or a data flow, between a source of the flow and at least one out of one of the transmission connectors (30) and one of the reception modules (2), each reception module (2) being capable of receiving and making use of the flow.

4. Modular structure (1; 1') according to claim 3, in which the functionality of each reception module (2) is selected from:
- an emission functionality, the facade element (20) of the reception module (2) comprising, on the front face (21), at least one of a charging component and a transmission component based on a flow chosen from an electrical flow and an electromagnetic flow transmitted by the transmission connector (30),
- a distribution functionality, the facade element (20) of the reception module (2) comprising, on the front face (21), a component for dispensing a fluid based on a fluid flow transmitted by the transmission connector (30),
- a communication functionality, the facade element (20) of the reception module (2) comprising, on the front face, a data communication interface based on a data flow transmitted by the transmission connector (30).

5. Modular structure (1; 1') according to any one of claims 3 and 4, in which the transmission component (50) of the transmission connector (30) and the facade element (20) of the reception module (2) respectively comprise first (51) and second connection elements capable of being in flow communication when the transmission connector (30) is received in the inner housing (12) of the reception module (2).

6. Modular structure (1; 1') according to claim 5, in which the base element (5; 5') of the reception module (2) comprises an intermediate connection element (55) mounted on the base body (6) and capable of producing at least one of the flow communications chosen from a flow communication between the first (51) and second connection elements (30) of the transmission connector and of the reception module (2) when the transmission connector (30) is received in the inner housing (12) of the reception module, and a flow communication between the first connection elements (51) of two transmission connectors (30) received in the inner housing (12) of the reception module (2).

7. Modular structure (1; 1') according to any one of claims 1 to 6, in which the plurality of modules (2) comprises at least one trim module (2) having a trim functionality, the facade element (20) of the trim module (2) comprising, on the front face (21), a trim surface.

8. Modular structure (1; 1') according to any one of claims 1 to 7, in which the plurality of modules (2) comprises at least one support module (2) having a support functionality, the facade element (20) of the support module (2) comprising front (26) and rear (24) surfaces parallel with one another on the front (21) and rear (22) faces respectively, the facade element (20) of the support module (2) also comprising, on the front face (21), at least one support surface (27) projecting with respect to the front surface (26).

9. Modular structure (1) according to any one of claims 1 to 8, in which the base element (5) of each module (2) comprises, on the rear face (8), a rear surface (10) capable of being in contact with a vertical surface, the base element (5) comprising at least one component (16) for fastening to the vertical surface.

10. Modular structure (1') according to any one of claims 1 to 9, in which the base element (5') of each module (2) comprises, on a lateral face between the front (7) and rear (8) faces, a support surface capable of being in contact with a horizontal surface.

11. Modular structure (1; 1') according to any one of claims 1 to 10, in which at least one of the modules comprises a plurality of base elements (5; 5') and a multiple facade element (20) capable of being mounted removably on the plurality of base elements (5; 5') while covering the front faces (7) of said base elements (5; 5').

12. Modular structure (1; 1') according to any one of claims 1 to 11, in which the facade elements (20) of at least two modules (2) have different functionalities.

13. Method for producing a modular structure (1; 1') according to any one of claims 1 to 12, comprising the steps consisting of connecting the modules (2) placed adjacently in pairs with respective facing lateral openings (13), the fitting parts (31a, 31b) of each connector (30) being respectively received in the inner housings (12) of two adjacent modules (2) while extending through respective lateral openings (13) of the two adjacent modules (2).

14. Production method according to claim 13, in which the inner housing (12) and the lateral openings (13) of each module (2) are formed in the base body (6) of the base element (5; 5'), and in which the step consisting of connecting the modules (2) comprises:
- forming an arrangement of base elements (5; 5'), the base elements (5; 5') being placed adjacently in pairs with respective facing lateral openings (13), the fitting parts (31a, 31b) of each connector (30) being respectively received in the inner housings (12) of two adjacent base elements (5; 5') while extending through respective lateral openings (13) of the two adjacent modules (5; 5'),
- positioning the arrangement of base elements (5; 5') at a desired location,
- mounting the facade elements (20) on the base elements (5; 5').

15. Production method according to either one of claims 13 and 14, also comprising the steps consisting of:
- removing at least one of the facade elements (20) from the base element (5; 5') on which said facade element (20) is mounted, and
- mounting a new facade element (20) having a different functionality on said base element (5; 5').
